# EUROPÄISCHE PATENTANMELDUNG

(11) **EP 2 428 324 A2**
(43) Veröffentlichungstag der Anmeldung: **14.03.2012**
(21) Anmeldenummer: 11176120.1
(22) Anmeldetag: 01.08.2011
(51) Int. Cl.: B25F 5/00, B25D 17/04

(54) **Handwerkzeugmaschine**

(30) Priorität: 01.09.2010 US 873927
(71) Anmelder: HILTI Aktiengesellschaft, 9494 Schaan (LI)
(72) Erfinder: Appel, Hans, 81377 München (DE); Imaschewski, Jens, 81245 München (DE); Fischer, Axel, 86879 Wiedergeltingen (DE)

(57) **Zusammenfassung**

Eine Handwerkzeugmaschine hat einen Handgriff (**17**), ein Maschinengehäuse (**8**) in dem ein längs einer Arbeitsachse (**5**) oszillierenden Antrieb (**4**) angeordnet ist, und eine Aufhängung, die einen mit dem Maschinengehäuse (**8**) verbundenen ersten Träger und einen mit dem Handgriff (**17**) verbundenen zweiten Träger aufweist. Eine dem Maschinengehäuse (**8**) zugewandte, erste Anschlagfläche des ersten Trägers hintergreift eine dem Handgriff (**17**) zugewandte, zweite Anschlagfläche des zweiten Trägers. In einer Grundstellung liegt die erste Anschlagfläche kraftbeaufschlagt durch wenigstens ein parallel zur Arbeitsachse (**5**) wirkendes Federelement an der zweiten Anschlagfläche an. Der erste Träger ist gegenüber dem zweiten Träger längs der Arbeitsachse (**5**) gegen das wenigstens eine Federelement aus der Grundstellung in eine Arbeitsstellung verschieblich, wobei in der Arbeitsstellung ein Luftspalt die erste Anschlagfläche von der zweiten Anschlagfläche trennt.

## Beschreibung

### GEBIET DER ERFINDUNG

Die vorliegende Erfindung betrifft einer Handwerkzeugmaschine mit einem vibrationsentkoppelten Handgriff. Eine Vibrationsentkopplung bedarf weicher Federn, um auch niederfrequente Schwingungen in einem Maschinengehäuse von dem Handgriff zu entkoppeln. Allerdings behindern weiche Federn eine sichere Führung der Handwerkzeugmaschine.

### OFFENBARUNG DER ERFINDUNG

Eine erfindungsgemäße Handwerkzeugmaschine hat einen Handgriff, ein Maschinengehäuse in dem ein längs einer Arbeitsachse oszillierender Antrieb angeordnet ist, und eine Aufhängung, die einen mit dem Maschinengehäuse vorzugsweise verbundenen ersten Träger und einen mit dem Handgriff starr verbundenen zweiten Träger aufweist. Eine dem Maschinengehäuse zugewandte, erste Anschlagfläche des ersten Trägers hintergreift eine dem Handgriff zugewandte, zweite Anschlagfläche des zweiten Trägers. In einer Grundstellung liegt die erste Anschlagfläche kraftbeaufschlagt durch wenigstens ein parallel zur Arbeitsachse wirkendes Federelement an der zweiten Anschlagfläche an. Der erste Träger ist gegenüber dem zweiten Träger längs der Arbeitsachse gegen das wenigstens eine Federelement aus der Grundstellung in eine Arbeitsstellung verschieblich, wobei in der Arbeitsstellung ein Luftspalt die erste Anschlagfläche von der zweiten Anschlagfläche trennt. Die erste Anschlagfläche und die zweite Anschlagfläche kann unter einem Winkel von wenigstens 70 Grad, z.B. wenigstens 80 Grad zur Arbeitsachse geneigt sein.

Der Handgriff ist durch das Federelement gegen das Maschinengehäuse vorgespannt. Ein Anwender kann den Handgriff gegen die Kraft des Federelements oder der mehreren parallel oder in Serie geschalteten Federelemente an das Maschinengehäuse andrücken. In Arbeitsstellung wirkt das vorzugsweise weiche Federelement dämpfend. Wenn der Anwender den Handgriff entlastet, gelangen die beiden Anschlagflächen in Eingriff. Die Aufhängung versteift sich und ermöglicht ein sicheres Führen.

Eine Ausgestaltung sieht vor, dass der erste Träger und/oder der zweite Träger wenigstens eine Kontaktfläche aufweisen, welche bei dem ersten Träger dem Handgriff zugewandt und bei dem zweiten Träger dem Maschinengehäuse zugewandt sind. Das wenigstens eine Federelement beaufschlagt nur die wenigstens eine Kontaktfläche des ersten Trägers und/oder des zweiten Trägers. In der Arbeitsstellung sind der erste Träger und der zweite Träger nur über das wenigstens eine Federelement gekoppelt. Die Kontaktflächen können unter einem Winkel von wenigstens 70 Grad, z.B. wenigstens 80 Grad, senkrecht zur Arbeitsachse geneigt sein.

Das Federelement kann im Wesentlichen nur Kräfte längs der Arbeitsachse von dem einen Träger in den anderen angekoppelten Träger einleiten. Das Federelement stützt den zweiten Träger und damit den Handgriff nicht in Richtungen senkrecht zur Arbeitsachse. Senkrecht zur Arbeitsachse, insbesondere längs der Längsrichtung des Handgriffs, wirkende vibrierende Kräfte werden nahezu vollständig in eine weitere Aufhängung eingeleitet.

Eine Ausgestaltung sieht vor, dass das Federelement ein Dämpfkissen aus einem elastischen Kunststoff enthält. Der elastische Kunststoff ist beispielsweise ein Schaumstoff.

Eine Ausgestaltung sieht vor, dass das Federelement in der Grundstellung vorgespannt ist.

Eine Ausgestaltung sieht vor, dass beabstandet in einer y-Richtung, welche senkrecht zur Arbeitsachse ist, der Handgriff über eine weitere Aufhängung mit dem Maschinengehäuse verbunden ist, welche den Handgriff mit dem Maschinengehäuse längs der y-Richtung über ein weiteres Federelement koppelt. Die weitere, zweite Aufhängung trägt den Handgriff entlang der y-Richtung.

Eine Ausgestaltung sieht vor, dass beabstandet in einer y-Richtung, welche senkrecht zur Arbeitsachse ist, der Handgriff über eine weitere Aufhängung mit dem Maschinengehäuse verbunden ist und Flächen des zweiten Trägers, welche in y-Richtung zur weiteren Aufhängung weisen, an einen Hohlraum angrenzen.

Eine Ausgestaltung sieht vor, dass eine der ersten Anschlagfläche und/oder die zweiten Anschlagfläche eine längs der Arbeitsrichtung vorstehende Nase aufweist, und eine andere der ersten Anschlagfläche und/oder der zweiten Anschlagfläche in der Grundstellung von der Nase in einer Richtung senkrecht zur Arbeitsachse formschlüssig abgestützt ist und in der Arbeitsstellung die eine andere der ersten Anschlagfläche und/oder der zweiten Anschlagfläche von der Nase längs der Arbeitsachse beabstandet ist. Die Richtung senkrecht zur Arbeitsrichtung ist vorzugsweise die Richtung zur zweiten Aufhängung. In der Grundstellung hält die Nase die beiden Träger in Position und verhindert ein Verschieben längs der senkrechten Richtung. Sobald der Anwender den Handgriff anpresst, verschieben sich die Anschlagflächen soweit, dass die Nase aus dem Eingriff mit der gegenüberliegenden Anschlagfläche gerät. Die erste Aufhängung ist dann weitgehend von Kräften längs der senkrechten Richtung entkoppelt.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 eine Handwerkzeugmaschine,
Fig. 2 bis 5 eine obere Aufhängung eines Handgriffs,
Fig. 6 eine andere Ausgestaltung der oberen Aufhängung,
Fig. 7 und 8 eine andere Ausgestaltung der oberen Aufhängung.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als eine Ausführungsform einen Bohrhammer 1. Der Bohrhammer 1 hat eine Werkzeugaufnahme **2** zur Aufnahme eines Bohrmeißel **3**. Ein Schlagwerk **4** des Bohrhammers **1** schlägt periodisch längs einer Arbeitsachse **5** auf den in der Werkzeugaufnahme **2** eingesetzten Bohrmeißel **3** und treibt diesen dadurch in einen Untergrund. Ein Drehantrieb **6** kann den Bohrmeißel **3** währenddessen um die Arbeitsachse **5** drehen.

Das Schlagwerk **4** und der Drehantrieb **6** können von einem gemeinsamen Motor **7**, z.B. einem Elektromotor, angetrieben werden. Ein Maschinengehäuse **8** umgibt das Schlagwerk **4,** den Drehantrieb **6** und den gegebenenfalls gemeinsamen Motor **7**.

Das Schlagwerk **4** ist beispielsweise ein pneumatisches Schlagwerk. Ein Erreger **9** und ein Schläger **10** sind in dem pneumatischen Schlagwerk **4** längs der Arbeitsachse 5 beweglich geführt. Der Erreger **9** ist über einen Exzenter **11** oder einen Taumelfinger an den Motor 7 angekoppelt und zu einer periodischen, linearen Bewegung gezwungen. Eine Luftfeder gebildet durch eine pneumatische Kammer **12** zwischen Erreger **9** und Schläger **10** koppelt eine Bewegung des Schlägers **10** an die Bewegung des Erregers **9** an. Der Schläger **10** kann direkt auf ein hinteres Ende des Bohrmeißels **3** aufschlagen oder mittelbar über einen im Wesentlichen ruhenden Zwischenschläger **13** einen Teil seines Impuls auf den Bohrmeißel **3** übertragen.

Die Werkzeugaufnahme **2** hat beispielsweise eine Hülse **14**, in welche der Bohrmeißel 3 eingesetzt werden kann. Ein oder mehrere Verriegelungselemente **15**, z.B. Kugeln, ragen in die Hülse **14** und greifen in längs geschlossene Nuten des Bohrmeißels **3** ein. Der Bohrmeißel **3** kann entsprechend der Länge seiner Nuten in der Werkzeugaufnahme **2** längs der Arbeitsachse **5** gleiten. Der Drehantrieb **6** dreht die Hülse **14** um die Arbeitsachse **5**.

Der Anwender kann den Bohrhammer **1** per Hand mittels eines Handgriffs **17** führen. Der Handgriff **17** ist an einer der Werkzeugaufnahme **2** abgewandten Seite des Maschinengehäuses 8 befestigt. Eine Längsachse **18** des Handgriffs **17** verläuft schräg oder senkrecht zu der Arbeitsachse 5. Der Bohrhammer **1** ist z.B. spiegelsymmetrisch zu einer Symmetrieebene (entspricht der Ebene der Zeichnung), die durch die Arbeitsachse 5 und die Längsachse **18** des Handgriffs **17** aufgespannt wird. Eine Achse senkrecht zur der Symmetrieebene wird nachfolgend als x-Achse bezeichnet. Die y-Achse ist senkrecht zur x-Achse und zu der Arbeitsachse **5**.

Eine erste Aufhängung **20** und eine zweite Aufhängung **21** befestigen die Enden des Handgriffs **17** an dem Maschinengehäuse **8**. Vorzugsweise ist der Handgriff **17** asymmetrisch zur Arbeitsachse **5** angeordnet, wodurch die erste Aufhängung **20** in einem geringeren Abstand zu der Arbeitsachse **5** angeordnet ist als die zweite Aufhängung **21**. Besonders bevorzugt verläuft die Arbeitsachse **5** durch die erste Aufhängung **20**. Die erste Aufhängung 20 und die zweite Aufhängung 21 weisen dämpfende Elemente auf, die eine Übertragung von Schwingungen des Maschinengehäuses **8** auf den Handgriff **17** dämpfen.

Eine beispielhafte Ausgestaltung der ersten Aufhängung **20** ist in ihrer Grundstellung in einem ersten Schnitt in der Ebene II-II in Fig. 2 und in einem dazu senkrechten zweiten Schnitt in der Ebene III-III in Fig. 3 dargestellt. Fig. 4 und Fig. 5 zeigen die erste Aufhängung **20** in einer eingelenkten Arbeitsstellung, welche eingenommen wird, sobald ein Anwender den Handgriff **17** längs der Arbeitsachse **5** gegen das Maschinengehäuse 8 drückt.

Die erste Aufhängung **20** hat einen ersten Träger **22**, der, z.B. starr, mit dem Maschinengehäuse **8** verbunden ist und vorzugsweise berührungslos zu dem Handgriff 17 ist. An den Handgriff **17** ist ein zweiter Träger **23** der ersten Aufhängung **20**, z.B. starr, angebunden. Der zweite Träger **23** ist vorzugsweise berührungslos zu dem Maschinengehäuse **8**. Der zweite Träger **23** ist gegenüber dem ersten Träger **22** längs der Arbeitsachse **5** beweglich. Eine Hakenverbindung **24** des ersten Trägers **22** mit dem zweiten Träger **23** begrenzt die Bewegungsfreiheit des zweiten Trägers **23** in Zugrichtung **25**, d.h. längs der Arbeitsachse **5** sich von dem Maschinengehäuse 8 entfernend. Abgesehen von der in Zugrichtung **25** hemmenden Hakenverbindung **24** ist der erste Träger **22** zu dem zweiten Träger **23** berührungsfrei. Einander gegenüberliegende Flächen des ersten Trägers **22** und des zweiten Trägers **23**, welche wenigstens teilweise in eine Richtung der y-Achse weisen, sind durch einen ersten Luftspalt **26** getrennt. Die zweite Aufhängung **21** hält die beiden Träger **22, 23** auf Abstand.

In dem ersten Träger **22** ist ein Langloch **27** vorgesehen sein, dessen Öffnung in einer Richtung senkrecht zur Arbeitsachse **5**, z. B. längs der y-Achse, und dessen Längsausdehnung parallel zu der Arbeitsachse **5** sind. Ein dem Handgriff **17** näheres Ende des Langlochs **27** bildet eine erste Anschlagfläche **28** aus, die in einer Richtung längs der Arbeitsachse **5** dem Maschinengehäuse **8** zugewandt ist. Die erste Anschlagfläche **28** kann senkrecht zu der Arbeitsachse **5** oder unter einem Winkel von wenigstens 70 Grad zur Arbeitsachse **5** geneigt sein.

Ein Zapfen **29** steht von dem zweiten Träger **23** in der Richtung der Öffnung des Langlochs **27** hervor und bildet in der Hakenverbindung **24** ein Gegenstück zu dem Langloch **27**. Der Zapfen **29** greift in die Öffnung des Langlochs **27** des zweiten Trägers ein. Eine dem Handgriff **17** zugewandte Fläche des Zapfens **29** bildet eine zweite Anschlagfläche **30**. Die zweite Anschlagfläche **30** kann formschlüssig zu der ihr gegenüberliegenden ersten Anschlagfläche **28** sein. Die beiden Flächen können z.B. beide eben sein. In einer alternativen Ausführung kann die eine Anschlagfläche 28 Vorsprünge längs der Arbeitsachse 5 und die andere Anschlagfläche 30 den Vorsprüngen entsprechende Vertiefungen aufweisen. Die relative Bewegung des zweiten Trägers **23** und damit des Handgriffs **17** in Zugrichtung **25** wird gehemmt, wenn die erste Anschlagfläche **28** an der zweiten Anschlagfläche **30** anliegt und die beiden Träger **22, 23** verhaken.

Die erste Aufhängung **20** enthält ein Federelement **40**, das zwischen den ersten Träger **22** und den zweiten Träger **23** eingespannt ist. Das Federelement **40** liegt an einer ersten Kontaktfläche **41** des ersten Trägers **22** an, welche längs der Arbeitsachse 5 dem Handgriff **17** zugewandt, und an einer zweiten Kontaktfläche **42** des zweiten Trägers 23 an, welche längs der Arbeitsachse **5** dem Maschinengehäuse 8 zugewandt ist. Die zweite Kontaktfläche **42** ist beispielsweise an der von der zweiten Anschlagfläche 30 abgewandten Seite des Zapfens **29**. Die erste Kontaktfläche **41** wird durch die Fläche des anderen Endes des Langlochs **27** gebildet. Das Federelement **40** übt auf den ersten Träger **22** eine Kraft längs der Arbeitsachse **5** in Richtung zu dem Maschinengehäuse **8** und auf den zweiten Träger **23** eine Kraft längs der Arbeitsachse **5** in Richtung zu dem Handgriff **17**, d.h. in Zugrichtung **25**, aus. Die beiden Träger **22, 23** werden durch das Federelement **40** längs der Arbeitsachse **5** auseinandergeschoben, bis die beiden Anschlagflächen **28, 30** aneinander anliegen. Die aneinanderliegenden Anschlagflächen **28, 30** bilden die Ruhe- oder Grundstellung der ersten Aufhängung **20**, welche eingenommen wird, sobald ein Anwender keine Kraft auf den Handgriff **17** ausübt. Aus der Grundstellung kann der Handgriff **17** längs der Arbeitsachse **5** soweit ausgelenkt werden, bis das Federelement **40** zwischen den beiden Kontaktflächen **41, 42** maximal komprimiert ist.

Das Federelement **40** kann beispielsweise eine Spiralfeder sein, deren Windungsachse parallel zur Arbeitsachse **5** verläuft. Die Spiralfeder hat eine hohe Steifigkeit entlang der Arbeitsachse **5** und eine dazu deutlich geringere Steifigkeit senkrecht zur Arbeitsachse **5.** Eine Länge der Spiralfeder ist beispielsweise wenigstens doppelt so groß wie der Durchmesser der Spiralfeder. Die Windungsachse liegt vorzugsweise auf der Arbeitsachse 5bz.

Die Anschlagflächen **28, 30** sind reibschlüssig oder auch formschlüssig miteinander gekoppelt. Das Federelement **40** kann auch in der Grundstellung vorgespannt sein, wodurch der Reibschluss zwischen den Anschlagflächen **28, 30** verstärkt wird. Der Reib- und Formschluss der zur Arbeitsachse 5 wenigstens teilweise senkrechten Anschlagflächen **28**, **30** hindert eine Bewegung der ersten Aufhängung **20** in Richtungen senkrecht zur Arbeitsachse **5**, insbesondere längs der y-Achse. Die durch den Reib- und Formschluss bereitgestellte Haltekraft in eine Richtung senkrecht zur Arbeitsachse übersteigt vorzugsweise das Fünffache der von dem Federelement **40** in diese senkrechte Richtung bereitgestellten Kraft.

Ein Anwender drückt im Betrieb den Handgriff **17** mit dem zweiten Träger **23** teilweise längs der Arbeitsachse **5** gegen das Maschinengehäuse **8**. Die Aufhängung **20** geht in eine Arbeitsstellung über. Die relative Verschiebung des zweiten Träger **23** gegenüber dem ersten Träger **22** d.h. der ersten Anschlagsfläce 28 zu der zweiten Anschlagsfläche 30, längs der Arbeitsachse **5** erfolgt gegen die Federkraft des Federelements **40**. Der Hub hängt von der Anpresskraft des Anwenders ab. Die beiden Anschlagflächen **28, 30** gelangen aus dem Eingriff und entfernen sich voneinander. Ein zweiter Luftspalt **43** separiert die beiden Anschlagflächen **28, 30**. Der Form- und Reibschluss zwischen den beiden Anschlagflächen **28, 30** ist aufgehoben. Die beiden Träger **22, 23** sind somit nur noch durch das Federelement **40** miteinander kraftschlüssig gekoppelt. Die Haltekraft senkrecht zur Arbeitsachse **5** durch die erste Aufhängung **20** nimmt schlagartig ab. Der zweiten Trägers **23** kann in der Arbeitsstellung weicher als in der Grundstellung in den ersten Luftspalt **26** senkrecht zur Arbeitsachse **5** einfedern. In der Arbeitsstellung übernimmt hauptsächlich die zweite Aufhängung **21** die Kräfte senkrecht zur Arbeitsachse **5**, insbesondere längs der y-Achse, auf.

Fig. 2 und 5 zeigen eine Ausführungsform der zweiten Aufhängung **21**. Die zweite Aufhängung **21** ist als Drehlager aufgebaut, dessen Drehachse **44** parallel zur x-Achse orientiert ist. Eine Welle **45** des Drehlagers ist mit dem Handgriff **17** starr verbunden und ein oder mehrere Lagersitze **46** sind mit dem Maschinengehäuse **8** starr verbunden. Die Welle **45** ist in die rohrförmigen Lagersitze **46** eingesetzt. Ein Schlauch **47** aus einem elastischen Kunststoff umgibt die Welle **45** innerhalb der Lagersitze **46** und hält die Welle **45** auf Abstand zu den Lagersitzen **46**. Der Schlauch **47** kann eine gleichförmige Wandstärke entlang seines Umfangs aufweisen. Die zweite Aufhängung **21** federt in jede Richtung senkrecht zu der Drehachse **44** ein. Die von der zweiten Aufhängung **21** aufgebrachte Federkraft längs der y-Achse ist vorzugsweise größer als die Federkraft, welche die erste Aufhängung **20** entlang der y-Achse durch das Federelement **40** aufbringt.

Fig. 6 zeigt eine weitere Ausführungsform der ersten Aufhängung **50**, die sich im Wesentlichen von der vorigen Ausführungsform durch die Ausgestaltung des Federelements **51** unterscheidet. Die erste Aufhängung **50** hat einen ersten Träger **22** und einen zweiten Träger **23**. Das Federelement **51** der ersten Aufhängung **50** wirkt auf den ersten Träger **22** und den zweiten Träger **23** derart, dass diese Träger **22, 23** längs der Arbeitsachse **5** in eine Grundstellung verschoben werden, in welcher die Anschlagflächen **28, 30** aneinander anliegen. Das Federelement 51 ist vorzugsweise koaxial zu der Arbeitsachse 5bz angeordnet.

Das Federelement **51** beinhaltet ein Dämpfkissen **52** aus einem elastischen Kunststoff, z.B. einem Schaumstoff. Das Dämpfkissen **52** ist zwischen die erste Kontaktfläche **41** des ersten Trägers **22** und die zweite Kontaktfläche **42** des zweiten Trägers **23** eingeklemmt. Das Federelement **51** ist in der Grundstellung der beiden Träger **22, 23** längs der Arbeitsachse **5** vorgespannt. In Richtungen senkrecht zur Arbeitsachse 5, insbesondere der y-Richtung, ist das Federelement **51** entspannt, d.h. ohne Krafteinwirkung. Das Federelement **51** mit dem ansonsten isotropen Kunststoff erhält durch die richtungsabhängige Vorspannung eine hohe Steifigkeit längs der Arbeitsachse **5**, während das Federelement **51** in y-Richtung weich ist. Die Vorspannung bewirkt jedoch ein Einknicken des Dämpfkissens **52**, welchem nur durch eine größere Breite **53** (Abmessung in y-Richtung) entgegnet werden kann. Dies erhöht unerwünschter Weise die Steifigkeit in y-Richtung. Überraschender zeigt sich, dass der Gewinn an Steifigkeit entlang der Arbeitsachse **5** durch die Vorspannung den Zuwachs an Steifigkeit längs der y-Richtung durch das breitere Dämpfkissen **52** überkompensiert wird. Das Dämpfkissen **52** kann einen im wesentlichen rechteckigen Querschnitt parallel zur Symmetrieebene des Handwerkzeugmaschine **1** aufweisen. Eine Abmessung **54** (Stärke) des eingeklemmten Dämpfkissen **52** parallel zur Arbeitsachse **5** kann gleich oder kleiner, z.B. um bis zu 50 Prozent geringer, als die Abmessung **53** (Breite) des Dämpfkissens **52** in y-Richtung sein.

Die zweiten Anschlagfläche **30** des zweiten Trägers **23** kann durch eine dünne Kunststoffschicht **55**, beispielsweise aus dem gleichen Schaumstoff wie das Dämpfkissen **52**, gebildet sein. Die Kunststoffschicht **55** erhöht die Haftreibung an der ersten Anschlagfläche **28** des ersten Trägers **22**. Die Stärke **56** (Abmessung längs der Arbeitsachse **5**) der Kunststoffschicht **55** liegt im Bereich zwischen 10 % und 25 % der Stärke **54** des Dämpfkissens **52**. Hierdurch ist gewährleistet, dass die zweite Anschlagfläche **30** sich von dem zweiten Träger **23** ablöst, wenn der Anwender die Handwerkzeugmaschine **1** mittels des Handgriffs **17** an einen Untergrund drückt.

Fig. 7 und Fig. 8 zeigen eine Ausgestaltung der Handwerkzeugmaschine **1** mit einer anderen Gestalt der ersten Aufhängung **60**. Ein erster Träger **61** hat zwei Schalen **62**, welche in y-Richtung geöffnet sind. Die beiden Schalen **62** sind in x-Richtung von einander beabstandet in dem Maschinengehäuse **8** angeordnet, vorzugsweise grenzen die Schalen **62** seitlich an eine Innenwand **63** des Maschinengehäuses **8** an. Die Schalen **62** haben jeweils eine vordere Schalenwand **64** und eine hintere Schalenwand **65**, welche sich in y-Richtung erstrecken und voneinander in Arbeitsachse 5 beabstandet sind.

Der Handgriff **17** ist mit einem zweiten Träger **66** verbunden. Der vorzugsweise symmetrisch aufgebaute zweite Träger **66** hat einen Steg **67**, der in zwei quer zu dem Steg **67** verlaufende Arme **68** übergeht. Der Steg **67** erstreckt sich in einen Zwischenraum zwischen den Schalen **62** des ersten Trägers **61.** Die Arme **68** des zweiten Trägers greifen zwischen die vorderen Schalenwände **64** und hinteren Schalenwände **65** ein. Die längs der Arbeitsachse **5** dem Handgriff **17** zugewandten Flächen der vorderen Schalenwände **64** bilden die ersten Kontaktflächen **41**. Die den ersten Kontaktflächen **41** gegenüberliegenden Abschnitte der Arme 68 bilden die zweiten Kontaktflächen **42**. Die beiden Kontaktflächen **41**, **42** sind weitgehende senkrecht zur Arbeitsachse **5**, z. B. ist ihre Neigung zur Arbeitsachse **5** größer als 70 Grad, insbesondere in einer Ebene aufgespannt von der Arbeitsachse **5** und der y-Richtung.

Zwischen den vorderen Schalenwänden **64** und den Armen **68** ist ein Dämpfkissen **69** vorgesehen. Das Dämpfkissen **69** kann sich einstückig über die gesamte Abmessung in x-Richtung der Arme **68** erstrecken, oder nur im Bereich der vorderen Schalenwände **64** vorgesehen sein. Das Dämpfkissen **69** ist vorzugsweise vorgespannt und analog den vorhergehenden Ausführungsformen ausgelegt. In einer Grundstellung liegen eine Anschlagfläche **28** der hinteren Schalenwand **65** und die gegenüberliegende Anschlagflächen **30** der Arme **68** kraftbeaufschlagt durch das Dämpfkissen 69 aneinander an.

In Richtung zu der zweiten Aufhängung (y-Richtung) schließt sich ein Hohlraum **70** an den zweiten Träger **66**. Die beiden Träger **61, 66** sind, soweit die erste Aufhängung 60 betrachtet wird, nur durch den Kontakt der beiden Anschlagflächen **28, 30** und das auf ebenfalls nur weitgehend senkrechte Kontaktflächen **41, 42** wirkende Dämpfkissen 69 gekoppelt. Der zweite Träger **66** kann somit alleinig gegen die Kräfte aufgebracht durch das Dämpfkissen **69** und die Haftkraft zwischen den beiden Anschlagflächen 28, 30 in y-Richtung ausgelenkt werden. Sobald der Anwender durch Anpressen des Handgriffs **17** an das Maschinengehäuse 8 die beiden Anschlagflächen **28, 30** voneinander trennt, verringert sich schlagartig die notwendige Kraft zum Auslenken der ersten Aufhängung **60** in y-Richtung.

Von der zweiten Anschlagfläche 30 kann längs der Arbeitsachse **5** eine Nase **71** abragen. Der erste Träger **61** liegt auf der Nase **71**, solange die erste Aufhängung **60** in der Grundstellung ist. Wenn der Anwender den Handgriff **17** an das Maschinengehäuse 8 anpresst, überlappt die erste Anschlagfläche **30** nicht mehr mit der Nase **61**. Der die erste Aufhängung **61** in y-Richtung tragende Formschluss ist aufgehoben. Eine Abmessung der Nase **71** längs der Arbeitsrichtung **5** ist kürzer als ein Hub, um den das Dämpfkissen **69** komprimiert werden kann, z.B. geringer als ein Fünftel, oder geringer als ein Zehntel.

Die vorhergehenden Ausführungsformen sind in Bezug auf eine meißelnde Handwerkzeugmaschine **1** beschrieben. Die Aufhängungen des Handgriffs **17** können gleichermaßen an Maschinengehäusen **8** anderer Handwerkzeugmaschinen mit einem linear oszillierenden Antrieb, z.B. eine Säbelsäge mit einem Exzenterantrieb, verwendet werden.

## Patentansprüche

1. Handwerkzeugmaschine mit
einem Handgriff,
einem Maschinengehäuse (**8**) in dem ein längs einer Arbeitsachse (**5**) oszillierenden Antrieb (**4**) angeordnet ist, und
einer Aufhängung (**20, 50, 60**), die einen mit dem Maschinengehäuse (**8**) verbundenen ersten Träger (**22, 62**) und einen mit dem Handgriff (**17**) verbundenen zweiten Träger (**23, 65**) aufweist,
wobei
eine dem Maschinengehäuse (**8**) zugewandte, erste Anschlagfläche (**28**) des ersten Trägers (**22, 62**) eine dem Handgriff (**17**) zugewandte, zweite Anschlagfläche (**30**) des zweiten Trägers (**23, 65**) hintergreift,
in einer Grundstellung die erste Anschlagfläche (**28**) kraftbeaufschlagt durch wenigstens ein parallel zur Arbeitsachse (**5**) wirkendes Federelement (**40, 51**) an der zweiten Anschlagfläche (**30**) anliegt,
der erste Träger (**22, 62**) gegenüber dem zweiten Träger (**23, 65**) längs der Arbeitsachse (**5**) gegen das wenigstens eine Federelement (**40, 65**) aus der Grundstellung in eine Arbeitsstellung verschieblich ist, wobei in der Arbeitsstellung ein Luftspalt (**43**) die erste Anschlagfläche (**28**) von der zweiten Anschlagfläche (**30**) trennt.

2. Handwerkzeugmaschine nach Anspruch 1, **dadurch gekennzeichnet, dass** der erste Träger (**22, 62**) und/oder der zweite Träger (**23, 65**)wenigstens eine Kontaktfläche (**41, 42**) aufweisen, welche bei dem ersten Träger (**22, 62**) dem Handgriff (**17**) zugewandt und bei dem zweiten Träger (**23, 65**) dem Maschinengehäuse (8) zugewandt sind, und das wenigstens eine Federelement (**40, 51**) nur an der wenigstens einen Kontaktfläche (**41**) den ersten Träger (**22, 62**) und/oder den zweiten Träger (23, 65) kraftbeaufschlagt, und
in der Arbeitsstellung der erste Träger (**22, 62**) und der zweite Träger (**23, 65**) nur über das wenigstens eine Federelement (**40, 51**) gekoppelt sind.

3. Handwerkzeugmaschine nach Anspruch 1 oder 2, **dadurch gekennzeichnet, dass** die erste Anschlagfläche (**28**) und die zweite Anschlagfläche (**30**) unter einem Winkel von wenigstens 70 Grad zur Arbeitsachse (**5**) geneigt sind.

4. Handwerkzeugmaschine nach einem der Ansprüche 2 oder 3, **dadurch gekennzeichnet, dass** die Kontaktfläche (**71, 41**) unter einem Winkel von wenigstens 70 Grad zur Arbeitsachse (**5**) geneigt ist.

5. Handwerkzeugmaschine nach einem der vorhergehenden Ansprüche, dass das Federelement (**51**) ein Dämpfkissen (**52**) aus einem elastischen Kunststoff enthält.

6. Handwerkzeugmaschine nach einem der vorhergehenden Ansprüche, **dadurch gekennzeichnet, dass** das Federelement (**40, 51**) in der Grundstellung vorgespannt ist.

7. Handwerkzeugmaschine nach einem der vorhergehenden Ansprüche, dass beabstandet in einer y-Richtung, welche senkrecht zur Arbeitsachse (**5**) ist, der Handgriff (**17**) über eine weitere Aufhängung (**21**) mit dem Maschinengehäuse (**8**) verbunden ist, welche den Handgriff (**17**) mit dem Maschinengehäuse (**8**) längs der y-Richtung über ein weiteres Federelement (**47**) koppelt.

8. Handwerkzeugmaschine nach Anspruch 1, **dadurch gekennzeichnet, dass** beabstandet in einer y-Richtung, welche senkrecht zur Arbeitsachse (**5**) ist, der Handgriff (**17**) über eine weitere Aufhängung (**21**) mit dem Maschinengehäuse (**8**) verbunden ist und Flächen des zweiten Trägers (**23, 65**), welche in y-Richtung zu der weiteren Aufhängung (**21**) weisen, an einen Hohlraum (**70**) angrenzen.

9. Handwerkzeugmaschine nach einem der vorhergehenden Ansprüche, **dadurch gekennzeichnet, dass** eine der ersten Anschlagfläche (**28**) und/oder die zweiten Anschlagfläche (**30**) eine längs der Arbeitsrichtung (**5**) vorstehende Nase aufweist, und eine andere der ersten Anschlagfläche (**28**) und/oder der zweiten Anschlagfläche (**30**) in der Grundstellung von der Nase in einer Richtung senkrecht zur Arbeitsachse formschlüssig abgestützt ist und in der Arbeitsstellung die eine andere der ersten Anschlagfläche (**28**) und/oder der zweiten Anschlagfläche (**30**) von der Nase längs der Arbeitsachse (**5**) beabstandet ist.
